# EUROPÄISCHE PATENTSCHRIFT

(11) **EP 1 741 091 B1**
(45) Veröffentlichungstag und Bekanntmachung des Hinweises auf die Patenterteilung: **22.10.2008**
(21) Anmeldenummer: 06705960.0
(22) Anmeldetag: 13.02.2006
(51) Int. Cl.: G10K 11/22

(54) **VORRICHTUNG ZUR SCHALLKOPPLUNG ZWISCHEN EINEM ANSAUGTRAKT UND/ODER MOTORRAUM UND EINEM FAHRZEUGINNENRAUM EINES KRAFTFAHRZEUGES**
DEVICE FOR SONIC COUPLING BETWEEN AN INLET TRACT AND/OR ENGINE BAY AND A VEHICLE INTERIOR IN A MOTOR VEHICLE
DISPOSITIF DE COUPLAGE SONORE ENTRE UNE CONDUITE D'ADMISSION ET / OU UN COMPARTIMENT-MOTEUR ET L'HABITACLE D'UN VEHICULE A MOTEUR

(30) Priorität: 16.02.2005 DE 102005006914
(43) Veröffentlichungstag der Anmeldung: 10.01.2007
(73) Patentinhaber: WOCO Industrietechnik GmbH, 63628 Bad Soden-Salmünster (DE)
(72) Erfinder: WOLF, Anton, 63571 Gelnhausen_Haitz (DE)
(74) Vertreter: Weber-Bruls, Dorothée
(86) Internationale Anmeldenummer: PCT/DE2006/000242
(87) Internationale Veröffentlichungsnummer: WO 2006/086950

(56) Entgegenhaltungen:
- EP-B- 1 365 120
- DE-A1- 10 223 873
- DE-C1- 10 149 169

## Beschreibung

Die Erfindung betrifft eine Vorrichtung zur Schallkopplung zwischen einerseits einem Ansaugtrakt und/oder Motorraum und andererseits einem Fahrzeuginnenraum eines Kraftfahrzeuges. Sie ist dabei entweder im Strömungsweg von unkomprimierter oder komprimierter Ansaugluft anordbar. Solche Vorrichtungen sind zur Schallmodulation bereits im Einsatz.

Beispielsweise aus der DE 199 22 216 A1 ist eine Schallmodulation unter Ausnutzung von Resonanzeffekten bekannt. Zu diesem Zwecke muß eine Querschnittserweiterung innerhalb eines Schallweges zwischen dem Ansaugtrakt einer Brennkraftmaschine eines Kraftfahrzeuges und einem Innenraum des Kraftfahrzeuges vorhanden sein, die zur Ausbildung eines Resonators führt, so daß durch Resonanz innerhalb eines gewünschten Frequenzbandes Schallenergie aus dem Ansaugtrakt absorbiert und durch den Resonator über eine als Schwingkörper fungierende Membran dem Fahrzeuginnenraum zugeleitet werden kann.

Eine ähnliche Vorrichtung zur Geräuschgestaltung bei einem Kraftfahrzeug ist in der DE 100 42 012 B4 beschrieben. Dabei kommt ein Hohlkörper zum Einsatz, der durch wenigstens eine schwingfähige Membran in wenigstens zwei Räume geteilt ist. Diese Membran erfüllt zwei Funktionen, nämlich einerseits eine Unterbindung einer Strömung in dem Hohlkörper und andererseits eine Steuerung eines Frequenzbereichs und eine Verstärkung von zu übertragenden Geräuschen.

Auch in der EP 1 138 887 A2 ist ein Schallwandler für Abgaspulsationen beschrieben, der sich dadurch auszeichnet, daß er in Form eines Impedanzwandlers ausgeformt ist, der durch Ankopplung an die Pulsationen eines Abgasstroms unter Einsatz einer Membran in den Innenraum eines Kraftfahrzeuges motorordnungsabhängigen Schall abstrahlt. Dabei werden wieder Resonanzcharakteristiken zur Einstellung des abgestrahlten Luftschalles genutzt.

Die EP 1 365 120 B1 offenbart einen Schallwandler, bei dem der abgestrahlte Schall im Wesentlichen unabhängig von Druckänderungen am Eingang eines Übertragungskörpers einstellbar sein soll, indem ein starrer oder steifer Schwingungskörper zum Einsatz kommt, der mit Hilfe einer Halterung schwingungsfähig gehalten ist, wobei diese Halterung gegen Federkraft in der Schwingungsrichtung des Schwingkörpers verstellbar ist. Durch diese Bauweise soll erreicht werden, daß niederfrequente Druckschwankungen im Eingangsbereich des Übertragungskörpers durch entsprechende Relativ-Verstellungen der Halterung zusammen mit dem daran gehaltenen Schwingkörper kompensiert werden können, indem sich die Halterung soweit verstellt, bis die Federkraft ein Gleichgewicht herstellt. Im Unterschied hierzu kann auszukoppelnder höherfrequenter Luftschall den Schwingkörper zu Schwingungen anregen, um eine Abstrahlung von hörbarem, moduliertem Luftschall zu verursachen.

Aus der EP 1 306 829 A2 ist eine weitere Vorrichtung zur Übertragung von Brennkraftmaschinengeräuschen bekannt, die aus einem Gehäuse besteht, in der eine Trennwand angeordnet ist, die von einem Klappenelement durchbrochen ist.

Auch die DE 101 49 169 C1 betrifft einen Schallwandlerkopf, der so ausgeführt ist, daß einerseits insbesondere Abgaspulsationen einer Brennkraftmaschine eines Kraftfahrzeuges in Schwingungen in einem im wesentlichen abgeschlossenen Raum umgewandelt werden und andererseits eine Funktionstüchtigkeit auch bei beispielsweise statischen Drücken von 0,5 bis 1 bar gewährleistet ist, indem eine Anregungsmembran entweder mit einer Schallabstrahlungsmembran oder einem Körperschallerreger unter Druckausgleich gekoppelt ist.

Eine weitere Vorrichtung zur Geräuschsgestaltung bei einem Kraftfahrzeug ist aus der DE 102 23 873 A1 bekannt, bei der eine Schallübertragungseinrichtung mit zumindest zwei schwingfähigen Elementen, zwischen denen eine akustisch inaktive Wandung angeordnet ist und die über ein durch diese Wandung hindurchtretendes Verbindungselement gekoppelt sind, zum Einsatz kommt.

Die bekannten Schallwandler haben sich zwar durchaus bewährt, dennoch besteht nach wie vor das Bedürfnis nach einer kostengünstigen sowie langlebigen Vorrichtung zum gezielten Abstrahlen von Schall in den Fahrzeuginnenraum eines Kraftfahrzeuges.

Aufgabe der vorliegenden Erfindung ist es daher, eine Vorrichtung zur Schallkopplung zwischen einerseits einem Ansaugtrakt und/oder Motorraum und andererseits einem Fahrzeuginnenraum eines Kraftfahrzeuges zu liefern, die nicht nur kostengünstig und einfach herstellbar ist, sondern zudem langlebig ist.

Diese Aufgabe wird gelöst durch eine Vorrichtung gemäß Anspruch 1.

Dabei kann vorgesehen sein, daß die Positioniervorrichtung einerseits mit der Trennwand und andererseits mit dem Gehäuse in Wirkverbindung steht.

Ferner wird erfindungsgemäß dabei vorgeschlagen, daß zumindest der Bereich der Trennwand, an den die Positioniervorrichtung angreift, verstärkt oder dicker ausgeformt ist.

Erfindungsgemäß ist ein Außenrohr, das das Gehäuse und die zweite Leitung umfaßt, vorgesehen.

Das Innenrohr kann steif oder starr sein.

Weiterhin kann vorgesehen sein, daß das Innenrohr zumindest bereichsweise in das Außenrohr so eingesetzt ist, daß die Positioniervorrichtung im Wesentlichen innerhalb des Gehäuses angeordnet ist.

Erfindungsgemäß ist dabei bevorzugt, daß das Innenrohr im Bereich der Positioniervorrichtung sowie im Bereich der Übertragungswand zumindest eine Öffnung, vorzugsweise eine Vielzahl von Öffnungen, aufweist.

Mit der Erfindung wird des Weiteren vorgeschlagen, daß die erste Leitung, das Gehäuse, die zweite Leitung und/oder das Außenrohr Aluminium oder Kunststoff umfaßt bzw. umfassen, und/oder das Innenrohr Aluminium, Kunststoff oder Schaumstoff umfaßt, wobei insbesondere das Innenrohr im Bereich der Positioniervorrichtung Schaumstoff umfaßt.

Auch kann vorgesehen sein, daß die Trennwand und/oder die Übertragungswand eine Elastomer- oder Kunststofffolie oder eine Gewebe-Membran umfaßt bzw. umfassen.

Ferner wird vorgeschlagen, daß die Übertragungswand gasdicht ist.

Des weiteren kann vorgesehen sein, daß der Betrag von α maximal 10° beträgt..

Es hat sich erfindungsgemäß als vorteilhaft herausgestellt, daß der Übertragungskörper topfförmig ausgeformt ist, insbesondere in Form eines Blumentopfes.

Des Weiteren kann vorgesehen sein, daß der Übertragungskörper einen mit der Übertragungswand verbundenen oder mit derselben ausgeformten Rand aufweist, der an das Gehäuse angreift, vorzugsweise zwischen dem Gehäuse und der ersten Leitung eingespannt ist.

Dabei ist bevorzugt, daß der Rand des Übertragungskörpers zwischen einem am Innenrohr angeformten Flansch und einem damit, insbesondere lösbar, verbundenen Flansch des Außenrohrs eingespannt ist.

Mit der Erfindung wird auch vorgeschlagen, daß die akustische Übertragungsfunktion über die effektive Oberfläche und/oder zumindest eine Materialeigenschaft der Übertragungswand und/oder die Öffnung(en) im Innenrohr einstellbar ist.

Dabei kann wiederum vorgesehen sein, daß als einstellbare Materialeigenschaft die Steifigkeit, den Elastizitätsmodul, zumindest eine Dämpfungscharakteristik und/oder die Masse der Übertragungswand variierbar ist bzw. sind.

Auch kann erfindungsgemäß vorgeschlagen sein, daß die Bemaßung jeder Öffnung, die Anzahl der Öffnungen und/oder die Plazierung der Öffnung(en) zur Einstellung der Übertragungsfunktion variierbar ist bzw. sind.

Schließlich kann erfindungsgemäß auch vorgesehen sein, daß das Gehäuse in dem Strömungsweg unkomprimierter oder komprimierter Ansaugluft des Kraftfahrzeugs anordbar oder angeordnet ist.

Der Erfindung liegt somit die überraschende Erkenntnis zugrunde, daß in einem Kraftfahrzeug zwischen einem Motorraum und einem Fahrzeuginnenraum oder zwischen einem Ansaugtrakt einer Brennkraftmaschine und dem Fahrzeuginnenraum unter Ausnutzung von unkomprimierter oder komprimierter Ansaugluft zu übertragender Schall nicht zwangsweise eine Querschnittsänderung sowie eine im Wesentlichen senkrecht zur Strömungsrichtung angeordnete Membran passieren muß, sondern eine Übertragungswand zum Einsatz kommen kann, die gerade nicht im Wesentlichen senkrecht zur Strömungsrichtung bzw. Längsachse der Schallausbreitung vom Ansaugtrakt oder Motorraum zum Fahrzeuginnenraum liegt und auch nicht die Funktion eines Druckausgleiches erfüllt, so daß sie beliebig dünn sein kann, um Schall optimalerweise 1:1 zu übertragen. Dabei kommt erfindungsgemäß ein Übertragungskörper beispielsweise in Form eines Blumentopfes zum Einsatz, dessen Seitenwand besagte Übertragungswand darstellt, während dessen Boden eine gasdichte Trennwand darstellt und die Funktion eines Druckausgleiches erfüllt. Der Übertragungskörper kann dabei mit seiner Trennwand zum Fahrzeuginnenraum weisend und von dem letzteren wegweisen montiert sein. Die Übertragungsfunktion des Übertragungskörpers ist erfindungsgemäß primär über die effektive Oberfläche der Übertragungswand und/oder Materialeigenschaften derselben einstellbar. Die effektive Oberfläche ist die schwingfähige Oberfläche der Übertragungswand, die durch gezieltes Fixieren bestimmter Oberflächenbereiche einstellbar ist. Als Materialeigenschaften eignen sich nicht nur die Masse der Übertragungswand, sondern auch deren Steifigkeit, deren Elastizitätsmodul und/oder deren Dämpfungscharakteristiken.

Ferner ist die Übertragungswand erfindungsgemäß derart mit der Trennwand, die beispielsweise im Wesentlichen senkrecht zur Längsachse der Schallausbreitung vom Ansaugtrakt oder Motorraum zum Fahrzeuginnenraum angeordnet ist, in einem Gehäuse gelagert, daß die Trennwand im Wesentlichen nicht zur Schallkopplung beiträgt. Die Trennwand ist zu diesem Zwecke mittels einer Positioniervorrichtung gehalten, so daß sie im Betrieb der erfindungsgemäßen Vorrichtung in einer speziellen Position verbleibt, nicht nur im Wesentlichen unabhängig von dem an sie angreifenden Gasdruck, sondern auch über die komplette Lebenszeit der Vorrichtung, also insbesondere ein mögliches Setzverhalten des Materials des Übertragungskörpers im Wesentlichen kompensiert wird. Die Positioniervorrichtung ist beispielsweise in Form einer den Übertragungskörper unter Spannung im Gehäuse haltenden Spiralfeder oder als im Bereich der Übertragungswand durchlöcherter, steifer oder starrer, also nicht schwingfähiger Stützkörper verwirklicht. Über die Löcher oder Öffnungen des Stützkörpers läßt sich wiederum die effektive Oberfläche der Übertragungswand einstellen.

Das Gehäuse ist seinerseits von einem Außenrohr bereitgestellt, während die Positioniervorrichtung als Stützkörper Teil eines darin zumindest bereichsweise eingesetzten Innenrohrs ist.

Die Trennwand ist mit der Übertragungswand bei bevorzugten Ausführungsformen der Erfindung in einem, beispielsweise aus einer Elastomer- oder Kunststofffolie oder einer Gewebe-Membran, ausgebildet, wobei die Trennwand eine gegenüber der Übertragungswand erhöhte Materialstärke aufweisen kann.

So wird erfindungsgemäß erstmals eine langlebige, über ihre komplette Lebenszeit gleichwirkende Vorrichtung zur Schallkopplung zwischen einem Ansaugtrakt oder Motorraum und einem Fahrzeuginnenraum eines Kraftfahrzeuges geliefert, die auf kostengünstige und einfache Weise herstellbar ist.

Weitere Merkmale und Vorteile der Erfindung ergeben sich aus der nachstehenden Beschreibung, in der ein Ausführungsbeispiel der Erfindung anhand einer schematischen Zeichnung beispielhaft im Einzelnen erläutert ist. Dabei zeigt:
- Figur 1: eine Vorrichtung zwischen einem Motorraum und einem Fahrzeuginnenraum im Schnitt, und
- Figur 2: eine erfindungsgemäße Vorrichtung in der gleichen Darstellung wie Figur 1.

Wie Figur 1 zu entnehmen ist, ist eine Schallkopplungsvorrichtung 1 mit ihrem Gehäuse 2 zwischen einerseits einer Leitung 3 von einem nicht gezeigten Motorraum und andererseits einer Leitung 4 zu einem nicht gezeigten Fahrzeuginnenraum eines Kraftfahrzeuges (nicht gezeigt) angeordnet. Das Gehäuse 2 ist dabei im Wesentlichen rohrförmig ausgebildet, und zwar mit einer Längsachse, die im Wesentlichen mit der Längsachse 5 eines Schalleintritts in das Gehäuse 2 und der Längsachse 6 eines Schallaustritts aus dem Gehäuse 2 zusammenfällt. Genauer gesagt ist die Leitung 3 Teil eines Innenrohrs 8, während das Gehäuse 2 sowie auch die andere Leitung 4 Teil eines Außenrohrs 9 sind, wobei das Innenrohr 8 teilweise in das Außenrohr 9, konzentrisch zu demselben, eingeschoben ist, und zwar derart, daß ein Rohrrand 8a des Innenrohrs 8 an einer Aufweitung 9a des Außenrohrs 9 anliegt. Im Bereich des Gehäuses 2 ist das Außenrohr 9 etwas breiter als im Bereich der Leitung 4 ausgeformt, so daß zwischen dem Gehäuse 2 und der Leitung 4 eine Stufe 9b bereitgestellt ist.

Innerhalb des Gehäuses 2 ist ein Übertragungskörper 10 beispielsweise aus einer Elastomerfolie in Form eines Blumentopfes bereitgestellt. Dieser Übertragungskörper 10 umfaßt seinerseits eine gasdichte Trennwand 11 (Boden des Blumentopfes) im Wesentlichen senkrecht zu besagten Längsachsen 5, 6 und eine Übertragungswand 12 (Seitenwand des Blumentopfes), die sich von der Trennwand 11 bis zum Bereich des Schalleintritts in das Gehäuse 2 erstreckt. Die Übertragungswand 12 weist dabei eine geringere Dicke als die Trennwand 11 auf. Zudem ist die Übertragungswand 12 mit einem spitzen Winkel α mit einem Betrag von ungefähr 5° zu besagten Längsachsen 5, 6 angeordnet.

Um zu verhindern, daß beispielsweise aufgrund von Druckschwankungen oder eines Materialsetzverhaltens die Position der Trennwand 11 sich im Laufe des Betriebs der erfindungsgemäßen Schallkopplungsvorrichtung 1 ändert, wird dieselbe über eine Spannfeder 13 in Position gehalten. Die Spannfeder 13, die also eine Positioniervorrichtung darstellt, ist zu diesem Zwecke zwischen der Leitung 3 bzw. dem Innenrohr 8, genauer gesagt im Bereich einer Stufe 8b des Innenrohrs 8, und der Trennwand 11 eingespannt, wobei im Bereich des Angreifens der Spannfeder 13 an die Trennwand 11 die Trennwand 11 materialverstärkt ist.

Schließlich umfaßt der Übertragungskörper 10 noch einen Rand 14 an dem offenen Ende der Übertragungswand 12, mit dem der Übertragungskörper 10 zwischen die Leitung 3 vom Motorraum bzw. dem Rohrrand 8a des Innenrohrs 8 und dem Gehäuse 2 bzw. der Aufweitung 9a des Außenrohrs 9 eingespannt ist.

Wird Schall an die Schallkopplungsvorrichtung 1 angelegt, so tritt er aus der Leitung 3 vom Motorraum längs des Pfeils 5 in der Figur 1 in den Übertragungskörper 10 ein. In dem Übertragungskörper 10 findet nun eine Funktionsaufteilung derart statt, daß über die Trennwand 11 ein Druckausgleich bewerkstelligt wird, während über die Übertragungswand 12 Schall übertragen wird, wie durch Pfeile 7 in der Figur 1 dargestellt. Die Übertragungswand 12 erfüllt somit ausschließlich die Funktion der Schallübertragung und kann zu diesem Zweck beliebig dünn ausgeformt sein, um optimalerweise Schall 1:1 zu übertragen. Eine Modulation des Schalles ist auf einfache Weise dadurch möglich, daß die effektive Oberfläche der Übertragungswand 12 und/oder Materialeigenschaften derselben variiert werden. Besonders einfach lassen sich die Materialeigenschaften der Übertragungswand 12 über die Masse derselben einstellen. Ebenso kann die Steifigkeit, der Elastizitätsmodul oder eine Dämpfungscharakteristik eingestellt werden, wobei alle Größen selbstverständlich anisotrop einstellbar sind. Der übertragene und/oder modulierte Schall verläßt die Schallkopplungsvorrichtung 1 dann längs des Pfeils 6 in Figur 1.

Die Schallkopplungsvorrichtung 1 kommt somit grundsätzlich ohne Querschnittsvergrößerung in einem Leitungssystem von einem Motorraum zu einem Fahrzeuginnenraum und ohne den Einsatz einer Membran, die gleichzeitig Schwingkörper und Druckausgleichsglied ist, aus. Durch die Funktionstrennung von Druckausgleich und Schallübertragung wird zudem eine genaue Einstellbarkeit des in den Fahrzeugraum abzustrahlenden Schalls über die komplette Lebensdauer der Schallkopplungsvorrichtung 1 auf einfache Weise ermöglicht.

Eine erfindungsgemäße Schallkopplungsvorrichtung 1' ist in Figur 2 dargestellt und umfaßt wie auch die Schallkopplungsvorrichtung 1 ein Gehäuse 2' zwischen einer ersten Leitung 3' vom Motorraum und einer zweiten Leitung 4' zum Fahrzeuginnenraum. Dabei ist die erste Leitung 3' in Form eines Innenrohrs 8' in das Gehäuse 2' hineinverlängert, um einen Übertragungskörper 10' innerhalb des Gehäuses 2' zu positionieren, also um eine Positioniervorrichtung 13' in Form eines steifen oder starren Stützkörpers bereitzustellen. Das Innenrohr 8' kann dabei aus einem Kunststoff hergestellt sein, der im Bereich des Übertragungskörpers 10' eine Vielzahl von Öffnungen 8'c radial zur Längsachse 5' des Schalleintritts in das Gehäuse 2' sowie zur Längsachse 6' des Schallaustritts aus dem Gehäuse 2' aufweisen. Der Übertragungskörper 10' liegt dabei an dem Innenrohr 8' an, wobei im Bereich einer Trennwand 11' des Übertragungskörpers 10' keine Öffnung in dem Innenrohr 8' bereitgestellt ist, im Gegensatz zu dem Bereich des Innenrohrs 8', an dem sich die Übertragungswand 12' anlegt, so daß über die Öffnungen 8'c die effektive Oberfläche der Übertragungswand 12' und somit die Schallkopplung mit ihrer Längsachse 7' im Bereich jeder Öffnung 8'c einstellbar ist. Der Übertragungskörper 10' kann dabei insgesamt aus einer Gewebe-Membran bestehen, die zwischen einem ersten Flansch 8'a an dem Innenrohr 8'und einem zweiten Flansch 9'a eines Außenrohrs 9 eingespannt ist, wobei das Außenrohr 9' das Gehäuse 2' sowie auch die zweite Leitung 4' umfaßt, wobei zwischen dem Gehäuse 2' und der zweiten Leitung 4' eine Stufe 9'b angeordnet ist. Durch die Flansche 8'a und 9'a ist ein Befestigungsglied, wie eine Schraube (nicht gezeigt), zur Fixierung geführt.

Tritt nun Schall längs des Pfeiles 5' in den Übertragungskörper in' ein, so verläßt er diesen längs der Pfeile 7' im Bereich der Öffnungen 8'c, um dann längs des Pfeiles 6' die erfindungsgemäße Schallkopplungsvorrichtung 1', wie in Figur 2 dargestellt, zu verlassen. Über die Bemaßung und Geometrie der Öffnungen 8'c im Innenrohr 8' läßt sich dabei eine Modulation des Schalles bewirken, weshalb die Öffnung 8'c auch als "Sound-Öffnungen" bezeichnet werden können.

Insgesamt weist die Schallkopplungsvorrichtung 1' die gleiche Funktionen wie die Schallkopplungsvorrichtungen 1 auf, jedoch mit einem einfacheren und kostengünstigeren Aufbau.

### Bezugszeichenliste

- 1, 1': Schallkopplungsvorrichtung
- 2, 2': Gehäuse
- 3, 3': Leitung vom Motorraum
- 4, 4': Leitung zum Fahrzeuginnenraum
- 5, 5': Längsachse des Schalleintritts in das Gehäuse
- 6, 6': Längsachse des Schallaustritts aus dem Gehäuse
- 7, 7': Längsachse der Schallkopplung
- 8,8': Innenrohr
- 8a: Rohrrand
- 8'a: Flansch
- 8b: Stufe
- 8'c: Öffnung
- 9, 9': Außenrohr
- 9a: Aufweitung
- 9'a: Flansch
- 9b, 9'b: Stufe
- 10, 10': Übertragungskörper
- 11, 11': Trennwand
- 12, 12': Übertragungswand
- 13, 13': Spannfeder
- 14, 14': Rand

## Patentansprüche

1. Vorrichtung (1') zur Schallkopplung zwischen einerseits einem Ansaugtrakt und/oder Motorraum und andererseits einem Fahrzeuginnenraum eines Kraftfahrzeuges, mit einer ersten Leitung (3'), einer zweiten Leitung (4') und einem Gehäuse (2'), in das Schall aus dem Ansaugtrakt und/oder Motorraum über die erste Leitung (3') eintritt und aus dem Schall in den Fahrzeuginnenraum über die zweite Leitung (4') austritt, und mit einem Übertragungskörper (10') für Schall, der im Gehäuse (2') so angeordnet ist, daß der Schall über die erste Leitung (3') in den Übertragungskörper (10') eintritt oder auf den Übertragungskörper (10') auftritt, und der eine gasdichte Trennwand (11') zwischen dem Schalleintritt (5') in das Gehäuse (2') und dem Schallaustritt (6') aus dem Gehäuse (2') aufweist, deren Position im Gehäuse (2') über eine Positioniervorrichtung (13') im Wesentlichen konstant gehalten ist, sowie eine Übertragungswand (12') zwischen der Trennwand (11') und dem Gehäuse (2'), über die die akustische Übertragungsfunktion des Übertragungskörpers (10') zur Schallkopplung (7') einstellbar ist, umfaßt, wobei die Übertragungswand (12') mit der Trennwand verbunden oder mit der Trennwand (11') ausgeformt ist, die Trennwand (11') zumindest bereichsweise im Wesentlichen senkrecht zur Längsachse (5', 6') der Schallausbreitung am Eingang und/oder Ausgang des Gehäuses (2') verläuft, die Übertragungswand (12') zumindest bereichsweise mit einem Winkel α zur Längsachse (5', 6') der Schallausbreitung am Eingang und/oder Ausgang des Gehäuses (2') verläuft, **dadurch gekennzeichnet, dass** der Betrag von α maximal 30° beträgt, ein Außenrohr (9') das Gehäuse (2') und die zweite Leitung (4') umfaßt, und ein Innenrohr (8') die erste Leitung (3') und die Positioniervorrichtung (13') umfaßt.

2. Vorrichtung nach Anspruch 1, **dadurch gekennzeichnet, daß**
die Positioniervorrichtung (13') einerseits mit der Trennwand (11') und andererseits mit dem Gehäuse (2') in Wirkverbindung steht.

3. Vorrichtung nach Anspruch 2, **dadurch gekennzeichnet, daß**
zumindest der Bereich der Trennwand (11'), an den die Positioniervorrichtung (13') angreift, verstärkt oder dicker ausgeformt ist.

4. Vorrichtung nach einem der vorangehenden Ansprüche, **dadurch gekennzeichnet, daß** das Innenrohr (8') steif oder starr ist.

5. Vorrichtung nach einem der vorangehenden Ansprüche, **dadurch gekennzeichnet, daß** das Innenrohr (8') zumindest bereichsweise in das Außenrohr (9') so eingesetzt ist, daß die Positioniervorrichtung (13') im Wesentlichen innerhalb des Gehäuses (2') angeordnet ist.

6. Vorrichtung nach Anspruch 5, **dadurch gekennzeichnet, daß**
das Innenrohr (8') im Bereich der Positioniervorrichtung (13') sowie im Bereich der Übertragungswand (12') zumindest eine Öffnung (8'c), vorzugsweise eine Vielzahl von Öffnungen (8'c), aufweist.

7. Vorrichtung nach einem der vorangehenden Ansprüche, **dadurch gekennzeichnet, daß** die erste Leitung (3'), das Gehäuse (2'), die zweite Leitung (4') und/oder das Außenrohr (9') Aluminium oder Kunststoff umfaßt bzw. umfassen, und/oder das Innenrohr (8') Aluminium, Kunststoff oder Schaumstoff umfaßt, wobei insbesondere das Innenrohr (8') im Bereich der Positioniervorrichtung (13') Schaumstoff umfaßt.

8. Vorrichtung nach einem der vorangehenden Ansprüche, **dadurch gekennzeichnet, daß** die Trennwand (11') und/oder die Übertragungswand (12') eine Elastomer- oder Kunststofffolie oder eine Gewebe-Membran umfaßt bzw. umfassen.

9. Vorrichtung nach einem der vorangehenden Anspräche, **dadurch gekennzeichnet, daß** die Übertragungswand (12') gasdicht ist.

10. Vorrichtung nach einem der vorangehenden Ansprüche, **dadurch gekennzeichnet, daß** der Betrag von α maximal 10° beträgt.

11. Vorrichtung nach einem der vorangehenden Ansprüche, **dadurch gekennzeichnet, daß** der Übertragungskörper (10') topfförmig ausgeformt ist, insbesondere in Form eines Blumentopfes.

12. Vorrichtung nach einem der vorangehenden Ansprüche, **dadurch gekennzeichnet, daß** der Übertragungskörper (10') einen mit der Übertragungswand (12') verbundenen oder mit derselben ausgeformten Rand (14') aufweist, der an das Gehäuse (2, 2') angreift, vorzugsweise zwischen dem Gehäuse (2') und der ersten Leitung (3') eingespannt ist.

13. Vorrichtung nach Anspruch 12, **dadurch gekennzeichnet, daß**
der Rand (14') des Übertragungskörpers (10') zwischen einem am Innenrohr (8') angeformten Flansch (8'a) und einem damit, insbesondere lösbar, verbundenen Flansch (9'a) des Außenrohrs (9') eingespannt ist.

14. Vorrichtung nach einem der vorangehenden Ansprüche, **dadurch gekennzeichnet, daß** die akustische Übertragungsfunktion über die effektive Oberfläche und/oder zumindest eine Materialeigenschaft der Übertragungswand (12') und/oder die Öffnung(en) (8'c) im Innenrohr (8') einstellbar ist.

15. Vorrichtung nach Anspruch 14, **dadurch gekennzeichnet, daß**
als einstellbare Materialeigenschaft die Steifigkeit, den Elastizitätsmodul, zumindest eine Dämpfungscharakteristik und/oder die Masse der Übertragungswand (12') variierbar ist bzw. sind.

16. Vorrichtung nach Anspruch 14 oder 15, **dadurch gekennzeichnet, daß**
die Bemaßung jeder Öffnung (8'c), die Anzahl der Öffnungen (8'c) und/oder die Plazierung der Öffnung(en) (8'c) zur Einstellung der Übertragungsfunktion variierbar ist bzw. sind.

17. Vorrichtung nach einem der vorangehenden Ansprüche, **dadurch gekennzeichnet, daß** das Gehäuse (2, 2') in dem Strömungsweg unkomprimierter oder komprimierter Ansaugluft des Kraftfahrzeugs anordbar oder angeordnet ist.

## Claims

1. Device (1') for sonic coupling between, on the one hand, an intake tract and/or engine compartment and, on the other hand, a vehicle interior of a motor vehicle, with a first line (3'), a second line (4') and a housing (2') into which sound enters from the intake tract and/or engine compartment via the first line (3') and from which sound exits into the vehicle interior via the second line (4'), and with a transmission body (10') for sound that is arranged in the housing (2') in such a way that the sound enters the transmission body (10') or impinges the transmission body (10') via the first line (3'), which transmission body has, between the sound entry (5') into the housing (2') and the sound exit (6') from the housing (2'), a gas-tight separating wall (11') whose position in the housing (2') is kept substantially constant via a positioning device (13'), and also comprises, between the separating wall (11') and the housing (2'), a transmission wall (12') via which the acoustic transmission function of the transmission body (10') can be adjusted for sonic coupling (7'), wherein the transmission wall (12') is connected to the separating wall or is formed with the separating wall (11'), the separating wall (11') extends, at least in certain regions, substantially perpendicular to the longitudinal axis (5', 6') of the sound propagation at the inlet and/or outlet of the housing (2'), and the transmission wall (12') extends, at least in certain regions, at an angle α to the longitudinal axis (5', 6') of the sound propagation at the inlet and/or outlet of the housing (2'), **characterized in that** the value of α is at most 30°, an outer tube (9') comprises the housing (2') and the second line (4'), and an inner tube (8') comprises the first line (3') and the positioning device (13').

2. Device according to Claim 1, **characterized in that** the positioning device (13') is operatively connected to the separating wall (11') on the one hand and to the housing (2') on the other hand.

3. Device according to Claim 2, **characterized in that** at least that region of the separating wall (11') on which the positioning device (13') acts has a reinforced or thicker design.

4. Device according to one of the preceding claims, **characterized in that** the inner tube (8') is stiff or rigid.

5. Device according to one of the preceding claims, **characterized in that** the inner tube (8') is inserted, at least in certain regions, into the outer tube (9') such that the positioning device (13') is arranged substantially inside the housing (2').

6. Device according to Claim 5, **characterized in that** the inner tube (8') comprises at least one opening (8'c), preferably a plurality of openings (8'c), in the region of the positioning device (13') and in the region of the transmission wall (12').

7. Device according to one of the preceding claims, **characterized in that** the first line (3'), the housing (2'), the second line (4') and/or the outer tube (9') comprises or comprise aluminium or plastic, and/or the inner tube (8') comprises aluminium, plastic or foam, wherein in particular the inner tube (8') comprises foam in the region of the positioning device (13').

8. Device according to one of the preceding claims, **characterized in that** the separating wall (11') and/or the transmission wall (12') comprises or comprise an elastomer or plastic film or a woven fabric membrane.

9. Device according to one of the preceding claims, **characterized in that** the transmission wall (12') is gas-tight.

10. Device according to one of the preceding claims, **characterized in that** the value of α is at most 10°.

11. Device according to one of the preceding claims, **characterized in that** the transmission body (10') has a pot-shaped design, in particular in the form of a flowerpot.

12. Device according to one of the preceding claims, **characterized in that** the transmission body (10') has a rim (14') which is connected to the transmission wall (12') or formed therewith and engages on the housing (2, 2'), preferably being clamped between the housing (2') and the first line (3').

13. Device according to Claim 12, **characterized in that** the rim (14') of the transmission body (10') is clamped between a flange (8'a) integrally formed on the inner tube (8') and a flange (9'a) of the outer tube (9') connected, in particular detachably, thereto.

14. Device according to one of the preceding claims, **characterized in that** the acoustic transmission function can be adjusted via the effective surface area and/or at least one material property of the transmission wall (12') and/or the opening or openings (8'c) in the inner tube (8').

15. Device according to Claim 14, **characterized in that** the adjustable material property which can be varied is the stiffness, the modulus of elasticity, at least one damping characteristic and/or the mass of the transmission wall (12').

16. Device according to Claim 14 or 15, **characterized in that** the dimension of each opening (8'c), the number of openings (8'c) and/or the placing of the opening or openings (8'c) can be varied to adjust the transmission function.

17. Device according to one of the preceding claims, **characterized in that** the housing (2, 2') can be arranged or is arranged in the flow path of non-compressed or compressed intake air of the motor vehicle.

## Revendications

1. Dispositif (1') de couplage sonore entre une conduite d'admission et/ou un compartiment moteur d'une part et un habitacle de véhicule à moteur d'autre part, comportant une première conduite (3'), une seconde conduite (4') et un carter (2'), dans lequel pénètre le bruit en provenance de la conduite d'admission et/ou du compartiment moteur par l'intermédiaire de la première conduite (3') et hors duquel un bruit dans l'habitacle du véhicule sort par l'intermédiaire d'une seconde conduite (4'), et comportant un corps de transmission (10') pour le bruit qui est agencé de telle manière à l'intérieur du carter (2') que le bruit pénètre par l'intermédiaire de la première conduite (3') dans le corps de transmission (10') ou bute contre le corps de transmission (10') et qui présente une paroi de séparation étanche aux gaz (11') entre l'entrée de bruit (5') dans le carter (2') et la sortie de bruit (6') hors du carter (2') dont la position dans le carter (2') est maintenue essentiellement constante grâce à un dispositif de positionnement (13'), et comporte également une paroi de transfert (12') entre la paroi de séparation (11') et le carter (2'), par l'intermédiaire de laquelle la fonction de transmission acoustique du corps de transmission (10') vers le couplage sonore (7') est réglable, la paroi de transfert (12') étant reliée ou formée avec la paroi de séparation (11'), la paroi de séparation (11') s'étendant, au moins par secteur, essentiellement verticalement par rapport à l'axe longitudinal (5', 6') de propagation du son au niveau de l'entrée et/ou de la sortie du carter (2'), la paroi de transmission (12') s'étendant, au moins par secteur, à un angle α par rapport à l'axe longitudinal (5', 6') de propagation du son au niveau de l'entrée et/ou de la sortie du carter (2'), **caractérisé en ce que** la valeur α est au maximum de 30°, une tuyauterie extérieure (9') englobe le carter (2') et la seconde conduite (4'), et une tuyauterie intérieure (8') englobe la première conduite (3') et le dispositif de positionnement (13').

2. Dispositif selon la revendication 1, **caractérisé en ce que**
le dispositif de positionnement (13') est placé en liaison fonctionnelle avec la paroi de séparation (11') d'une part et avec le carter (2') d'autre part.

3. Dispositif selon la revendication 2, **caractérisé en ce que**
au moins le secteur de la paroi de séparation (11') sur lequel le dispositif de positionnement (13') prend appui est formé de manière renforcée ou plus épaisse.

4. Dispositif selon l'une quelconque des revendications précédentes, **caractérisé en ce que**
la tuyauterie intérieure (8') est raide ou rigide.

5. Dispositif selon l'une quelconque des revendications précédentes, **caractérisé en ce que**
la tuyauterie intérieure (8') est, au moins par secteur, agencée de telle manière dans la tuyauterie extérieure (9') que le dispositif de positionnement (13') est agencé essentiellement à l'intérieur du carter (2').

6. Dispositif selon la revendication 5, **caractérisé en ce que**
la tuyauterie intérieure (8') dans le secteur du dispositif de positionnement (13') ainsi que dans le secteur de la paroi de transfert (12') présente au moins une ouverture (8'c), de préférence une pluralité d'ouvertures (8'c).

7. Dispositif selon l'une quelconque des revendications précédentes, **caractérisé en ce que**
la première conduite (3'), le carter (2'), la seconde conduite (4') et/ou la tuyauterie extérieure (9') comportent de l'aluminium ou une matière plastique, et/ou la tuyauterie intérieure (8') comporte de l'aluminium, une matière plastique ou de la mousse, la tuyauterie intérieure (8') comportant en particulier de la mousse dans le secteur du dispositif de positionnement (13').

8. Dispositif selon l'une quelconque des revendications précédentes, **caractérisé en ce que**
la paroi de séparation (11') et/ou la paroi de transfert (12') comporte(nt) un film en élastomère ou en matière plastique, ou bien une membrane textile.

9. Dispositif selon l'une quelconque des revendications précédentes, **caractérisé en ce que**
la paroi de transfert (12') est étanche aux gaz.

10. Dispositif selon l'une quelconque des revendications précédentes, **caractérisé en ce que**
la valeur α est au maximum de 10°.

11. Dispositif selon l'une quelconque des revendications précédentes, **caractérisé en ce que**
le corps de transmission (10') est réalisé en forme de pot, en particulier en forme de pot de fleurs.

12. Dispositif selon l'une quelconque des revendications précédentes, **caractérisé en ce que**
le corps de transmission (10') présente un bord (14') relié à la paroi de transfert (12') ou bien formé avec celle-ci, prenant appui sur le carter (2, 2'), de préférence calé entre le carter (2') et la première conduite (3').

13. Dispositif selon la revendication 12, **caractérisé en ce que**
le bord (14') du corps de transmission (10') est calé entre une bride (8'a), formée sur la tuyauterie intérieure (8'), et une bride (9'a), reliée avec celle-ci, en particulier détachable, de la tuyauterie extérieure (9').

14. Dispositif selon l'une quelconque des revendications précédentes, **caractérisé en ce que**
la fonction de transmission acoustique est réglable par l'intermédiaire de la surface effective et/ou au moins d'une propriété matérielle de la paroi de transmission (12') et/ou de la ou des ouverture(s) (8'c) dans la tuyauterie intérieure (8').

15. Dispositif selon la revendication 14, **caractérisé en ce que**
la rigidité, le module d'élasticité, au moins une caractéristique d'amortissement et/ou la masse de la paroi de transfert (12') est/sont modulables en tant que propriété(s) matérielle(s) réglable(s).

16. Dispositif selon la revendication 14 ou 15, **caractérisé en ce que** le dimensionnement de chaque ouverture (8'c), le nombre d'ouvertures (8'c) et/ou le positionnement de l'ouverture ou des ouverture(s) (8'c) est/sont modulables afin de régler la fonction de transmission.

17. Dispositif selon l'une quelconque des revendications précédentes, **caractérisé en ce que** le carter (2, 2') peut être agencé ou est agencé sur le trajet d'écoulement de l'air d'admission comprimé ou non comprimé du véhicule à moteur.
